# EUROPÄISCHE PATENTSCHRIFT

(11) **EP 2 522 947 B1**
(45) Veröffentlichungstag und Bekanntmachung des Hinweises auf die Patenterteilung: **18.09.2013**
(21) Anmeldenummer: 12179951.4
(22) Anmeldetag: 04.11.2008
(51) Int. Cl.: F41H 9/04, F41B 9/00, F41H 9/06

(54) **Einrichtung zum Schutz von Fahrzeugen, insbesondere militärischen Fahrzeugen, im Nahbereich mittels nicht-letaler Wirkmittel**
Dispositif destiné à la protection de véhicules, notamment de véhicules militaires, à l'aide de moyens d'action non létaux
Device to protect vehicles, especially military vehicles, especially close up with non-lethal weapons

(30) Priorität: 09.11.2007 DE 102007053409
(43) Veröffentlichungstag der Anmeldung: 14.11.2012
(62) Teilanmeldung aus: 08019239.6
(73) Patentinhaber: Krauss-Maffei Wegmann GmbH & Co. KG, 80997 München (DE)
(72) Erfinder: Bertelt, Jürgen, 34127 Kassel (DE); Achmüller, Anton, 34127 Kassel (DE)
(74) Vertreter: Feder Walter Ebert

(56) Entgegenhaltungen:
- WO-A1-96/11822
- DE-A1- 3 705 700
- DE-A1- 19 500 011
- GB-A- 2 295 640

## Beschreibung

Die Erfindung betrifft eine Einrichtung zum Schutz von Fahrzeugen, insbesondere militärischen Fahrzeugen, im Nahbereich mittels nicht-letaler Wirkmittel. Schutzsysteme mit nicht-letalen Wirkmitteln sind an sich bekannt. Es handelt sich um Sprüh- und/oder Drucksysteme mit Wirkmitteln wie beispielsweise OC, CN, CS, Farbmittel usw.

Die bekannten Systeme werden z. B. mit tragbaren, leicht aufgebauten und einfach zu handhabenden Geräten verwirklicht und dienen für Einzelpersonen oder Gruppen von Personen zur Abwehr von Angriffen und zur Unterstützung von Maßnahmen der Deeskalation im Nahbereich.

Es ist weiterhin bekannt, auf Fahrzeugen Vorrichtungen zur Abgabe nicht-letaler Wirkmittel anzuordnen, beispielsweise in der Form von Wasserwerfern. Diese Vorrichtungen sind aber erst auf eine größere Entfernung wirksam und im Nahbereich nicht einsetzbar.

Bei modernen, auch militärischen Einsätzen können Situationen auftreten, in denen die Besatzung eines Fahrzeugs sich im Nahbereich, beispielsweise innerhalb einer Menschenmenge, mit nicht-letaten Wirkmitteln zur Wehr setzen muss, beispielsweise wenn das Fahrzeug am Weiterfahren gehindert wird oder Personen das Fahrzeug verlassen wollen.

In dem Dokument WO 96/11822 A1 ist ein Sicherheitssystem für ein Kraftfahrzeug beschrieben mit einem am Fahrzeug lösbar befestigten Druckbehälter für ein nicht-letales Wirkmittel, an den mehrere Ausspritzdüsen für das nicht-letale Wirkmittel angeschlossen sind, die über ein ansteuerbares Ausgangsventil mit dem Druckbehälter verbunden sind und mit einer Betätigungsvorrichtung für das Ausgangsventil sowie einer im Fahrzeug angeordneten Steuervorrichtung, die über eine Steuerstrecke mit der Betätigungsvorrichtung verbunden ist.

Ausgehend von einer Einrichtung mit den Merkmalen aus dem Oberbegriff von Patentanspruch 1 liegt der Erfindung die Aufgabe zu Grunde, eine Einrichtung zu schaffen, die aus einfachen, zum Teil bekannten Einzelbestandteilen zusammensetzbar und auf oder am Fahrzeug installierbar ist und aus dem Fahrzeuginneren heraus bedient werden kann.

Die Lösung dieser Aufgabe erfolgt erfindungsgemäß mit den Merkmalen aus dem kennzeichnenden Teil des Patentanspruchs 1. Vorteilhafte Weiterbildungen der erfindungsgemäßen Einrichtung sind Gegenstand der abhängigen Ansprüche.

Durch den speziellen Aufbau ist das erfindungsgemäße System klein, leicht und problemlos mit wenigen Handgriffen adaptier- bzw. integrierbar und ggf. als Tragsystem einsetzbar. Die Steuerung und Bedienung eröffnet die Möglichkeit, nicht letale Wirkstoffe bis zu einer Entfernung von ca. 10 m auszubringen. Das System ist außerordentlich kostengünstig durch die mindestens teilweise Verwendung von auf dem Markt verfügbaren und international bereits von Polizei und Militär zugelassenen Produkten.

Im Folgenden wird anhand der Zeichnung ein Ausführungsbeispiel für eine Einrichtung zum Schutz von Fahrzeugen, insbesondere militärischen Fahrzeugen, im Nahbereich mittels nicht-letaler Wirkmittel nach der Erfindung näher erläutert.

Die Zeichnung zeigt in perspektivischer Darstellung eine Einrichtung zur Abgabe nicht-letaler Wirkmittel, die auf oder an der Dachplatte 1' eines im Übrigen nicht dargestellten militärischen Fahrzeugs angeordnet ist.

Auf der Dachplatte 1' des Fahrzeugs ist über Saugfüße 2.1' ein kastenartiger Aufnahmebehälter 2' befestigt, an dessen Oberseite ein turmartiges Aufsatzstück 2.2' befestigt ist. In dem Aufnahmebehälter 2' sind die patronenartig ausgebildeten Druckbehälter 3' angeordnet, die an einem Ende in der Zeichnung nicht sichtbare Elektromagnetventile aufweisen, welche über eine Kabelverbindung 6' mit einer im Fahrzeug angeordneten elektrischen Steuervorrichtung 7' verbunden sind. Die Kabelverbindung 6' ist über einen Stecker 6.1' mit dem Aufnahmebehälter 2' verbunden und mittels einer Kabeldurchführung 6.2' durch die Dachplatte 1' hindurchgeführt.

Die Elektromagnetventile sind über Verbindungsleitungen, die durch das Aufsatzstück 2.2' nach oben geführt sind, mit am oberen Ende des Aufsatzstücks 2.2' angeordneten Ausspritzdüsen 5' verbunden. Die Ausspritzdüsen 5' liegen in einer Ebene und weisen in unterschiedliche Richtungen. Die Steuervorrichtung 7' ist über ein Netzkabel 7.1' an eine Stromversorgung angeschlossen.

Die Einzelteile der beschriebenen Vorrichtung können als Bausatz ausgeführt sein, der in nicht eigens dargestellter Weise in einem Transportkoffer untergebracht sein kann.

## Patentansprüche

1. Einrichtung zum Schutz von Fahrzeugen, insbesondere militärischen Fahrzeugen, im Nahbereich mittels nicht-letaler Wirkmittel, mit mindestens einem am Fahrzeug lösbar befestigbaren Druckbehälter (3') für ein nicht-letales Wirkmittel, mindestens einer Ausspritzdüse (5') für das nicht-letale Wirkmittel, die über ein steuerbares Ausgangsventil (4') mit dem Druckbehälter (3') verbunden ist, einer Betätigungsvorrichtung für das Ausgangsventil (4') sowie einer im Fahrzeug anordnenbaren Steuervorrichtung (7'), die über eine Steuerstrecke (6') mit der Betätigungsvorrichtung verbunden ist, **dadurch gekennzeichnet, dass** mehrere patronenartig ausgebildete Druckbehälter (3') in einem kastenartig ausgebildeten, am Fahrzeug befestigbaren Aufnahmebehälter (2') angeordnet sind und an einem Ende jeweils ein Elektromagnetventil aufweisen, das über eine Zuführungsleitung mit einer Ausspritzdüse (5') verbunden ist, wobei die Zuführungsleitungen durch ein auf dem Aufnahmebehälter (2') befestigtes turmartiges Aufsatzstück (2.2') geführt sind und die Ausspritzdüsen (5') am oberen Ende des Aufsatzstückes (2.2') in einer Ebene in unterschiedliche Richtungen weisend angeordnet sind, während die Elektromagnetventile über eine Kabelverbindung mit einer im Fahrzeug anordnenbaren elektrischen Steuervorrichtung (7') verbunden sind.

2. Einrichtung nach Anspruch 1 **dadurch gekennzeichnet, dass** der Aufnahmebehälter (2') über mindestens eine als Saugfuß ausgebildete Halterung (2.1') an einer Außenwand (1') des Fahrzeugs befestigbar ist.

3. Einrichtung nach Anspruch 1 oder 2 **dadurch gekennzeichnet, dass** die Druckbehälter (3'), der Aufnahmebehälter (2') und ggf. die Halterungen (2.1') sowie das Aufsatzstück (2.2'), die Zuleitungen, die Kabelverbindungen (6') und die elektrische Steuervorrichtung (7') als zusammensetzbarer und am bzw. im Fahrzeug installierbarer Bausatz ausgebildet sind.

## Claims

1. Device for the close-range protection of vehicles, in particular military vehicles, by means of non-lethal active agents, comprising at least one pressure vessel (3') for a non-lethal active agent which may be fastened detachably to the vehicle, at least one spray-out nozzle (5') for the non-lethal active agent which is connected by a controllable output valve (4') to the pressure vessel (3'), an actuating apparatus for the output valve (4'), as well as a control apparatus (7') which may be disposed in the vehicle and is connected by a controlled system (6') to the actuating apparatus, **characterized in that** a plurality of cartridge-like pressure vessels (3') are disposed in a box-like receiving container (2'), which may be fastened to the vehicle, and each comprise at one end a solenoid valve that is connected by a feeder line to a spray-out nozzle (5'), wherein the feeder lines are conveyed through a turret-like attachment piece (2.2'), which is fastened on the receiving container (2'), and the spray-out nozzles (5') are disposed at the top end of the attachment piece (2.2') in one plane and pointing in different directions, while the solenoid valves are connected by a cable link to an electric control apparatus (7') that may be disposed in the vehicle.

2. Device according to claim 1 **characterized in that** the receiving container (2') may be fastened to an outer wall (1') of the vehicle by means of at least one mounting (2.1') configured in the form of a suction base.

3. Device according to claim 1 or 2 **characterized in that** the pressure vessels (3'), the receiving container (2') and optionally the mountings (2.1') as well as the attachment piece (2.2'), the feeder lines, the cable links (6') and the electric control apparatus (7') are configured in the form of an assembly kit that may be assembled and installed on and/or in the vehicle.

## Revendications

1. Dispositif pour la protection de véhicules, en particulier de véhicules militaires dans la zone immédiate, au moyen d'armes non létales, comportant au moins un récipient sous pression (3'), pouvant être fixé d'une manière amovible au véhicule et destiné à une arme non létale, au moins une buse d'éjection (5') pour l'arme non létale, qui est reliée au récipient sous pression (3') par l'intermédiaire d'une vanne de sortie (4') pouvant être commandée, un dispositif de manoeuvre pour la vanne de sortie (4'), ainsi qu'un dispositif de commande (7') pouvant être disposé à l'intérieur du véhicule, lequel dispositif de commande est relié au dispositif de manoeuvre par l'intermédiaire d'un système commandé (6'), **caractérisé en ce que** plusieurs récipients sous pression (3'), configurés sous forme de cartouches, sont disposés dans un conteneur récepteur (2'), réalisé sous la forme d'un caisson, pouvant être fixé au véhicule, et présentent au niveau d'une extrémité respectivement une vanne électromagnétique, qui est reliée par l'intermédiaire d'une conduite d'amenée à une buse d'éjection (5'), dans lequel les conduites d'amenée sont guidées à travers une pièce rapportée (2.2') sous forme de tour fixée sur le réceptacle (2') et dans lequel les buses d'éjection (5') sont disposées, au niveau de l'extrémité supérieure de la pièce rapportée (2.2'), dans un plan de façon à être dirigées dans différentes directions, tandis que les vannes électromagnétiques sont reliées par l'intermédiaire d'une liaison câblée à un dispositif électrique de commande (7') pouvant être disposé dans le véhicule.

2. Dispositif selon la revendication 1, **caractérisé en ce que** le conteneur récepteur (2') peut être fixé, par l'intermédiaire d'au moins un support (2.1') réalisé sous la forme d'un pied-ventouse, à une paroi extérieure (1') du véhicule.

3. Dispositif selon la revendication 1 ou 2, **caractérisé en ce que** le récipient sous pression (3'), le conteneur récepteur (2') et éventuellement les supports (2.1'), ainsi que la pièce rapportée (2.2'), les conduites d'amenée, les liaisons câblées (6)' et le dispositif électrique de commande (7') sont réalisés sous la forme d'un sous-ensemble pouvant être combiné et être installé sur le véhicule ou dans ce dernier.
